# EUROPÄISCHE PATENTSCHRIFT

(11) **EP 0 858 135 B1**
(45) Veröffentlichungstag und Bekanntmachung des Hinweises auf die Patenterteilung: **07.01.2004**
(21) Anmeldenummer: 97117097.2
(22) Anmeldetag: 02.10.1997
(51) Int. Cl.: H01R 12/16

(54) **Anordnung zum elektrischen Anschluss zweier Schaltungsteile**
Device for electrical connection of two circuit parts
Dispositif de connexion électrique pour deux circuits

(30) Priorität: 07.02.1997 DE 19704487
(43) Veröffentlichungstag der Anmeldung: 12.08.1998
(73) Patentinhaber: ROBERT BOSCH GMBH, 70442 Stuttgart (DE)
(72) Erfinder: Schmid, Roland, 72581 Dettingen (DE); Schelling, Guenter, 72116 Moessingen (DE); Wilm, Mark, 72827 Wannweil (DE); Raica, Thomas, 72379 Hechingen (DE)

(56) Entgegenhaltungen:
- DE-A- 3 917 979
- US-A- 5 127 837

## Beschreibung

### Stand der Technik

Die Erfindung betrifft eine Anordnung zum elektrischen Anschluß zweier Schaltungsteile mit den im Oberbegriff des Anspruchs 1 angegebenen Merkmalen.

Es ist bekannt, elektronische Steuergeräte z.B. im Motorraum eines Kraftfahrzeuges zur Steuerung bestimmter Motorfunktionen einzusetzen. Ein derartiges Steuergerät besteht aus einem Gehäuse in dem eine elektronische Schaltung angeordnet ist, die mit wenigstens einem am Gehäuse festgelegten Stekkerteil elektrisch verbunden ist. In Fig. 1 ist ein bekanntes Steuergerät dargestellt. Das Gehäuse des Steuergerätes 1 umfaßt ein mit einem Deckelteil 7 verschließbares Bodenteil 8. Das Bodenteil 8 ist an einem Träger 5 im Motorraum befestigt. Ein am Deckelteil 7 festgelegtes Steckerteil 10 verbindet das Steuergerät 1 über einen Kabelbaum 11 mit dem Motor. Ein weiteres Steckerteil 12 ist mit einem Kabelbaum 13 versehen, der zum Fahrzeuginnenraum führt. Über das zweite Steckerteil 12 können der elektronischen Schaltung des Steuergerätes technische Daten beispielsweise über die Fahrzeuggeschwindigkeit übermittelt werden. Die elektronische Schaltung des Steuergeräts 1 ist auf einem Schaltungsteil 2 angeordnet, das eine Leiterplatte oder ein Hybrid sein kann. Das Schaltungsteil 2 ist am Deckelteil 7 festgelegt und über Bonddrähte mit den Steckerteilen 10 und 12 elektrisch verbunden.

Um eine optimale Funktion des Steuergerätes in Abhängigkeit von den jeweiligen Rahmenbedingungen zu gewährleisten, ist weiterhin bekannt, das in der Steuerschaltung gespeicherte Steuerprogramm an den laufenden Motor anzupassen. Zu diesem Zweck wird ein elektronischer Rechner, beispielsweise ein PC, über eine erweiterte Schnittstelle an die auf dem ersten Schaltungsteil angeordnete Steuerschaltung angeschlossen.
Als Schnittstelle ist eine weitere elektronische Schaltung, ein sogenannter Emulator-Tast-Kopf (ETK) vorgesehen, die auf einem zweites Schaltungsteil angeordnet ist. Mit dem PC und dem Emulator-Tast-Kopf können die Parameter des Steuerprogramms des ersten Schaltungsteils an den laufenden Motor angepaßt werden. In Fig. 2 ist eine dem Stand der Technik entsprechende Anordnung zur Durchführung der Parameteranpassung des Steuergerätes gezeigt. Die Schwierigkeit bei der Durchführung der Parameteranpassung ist insbesondere darin zu sehen, daß das zweite Schaltungsteil 3 über eine Anzahl von etwa hundert Einzelleitungen 16 mit dem ersten, dem Steuergerät zugeordneten Schaltungsteil 2 verbunden werden muß. Da das Gehäuse des Steuergerätes 1 sehr klein und kompakt aufgebaut ist, um möglichst platzsparend im Motorraum angeordnet werden zu können, muß deshalb bei der bekannten Anordnung das erste Schaltungsteil 2, wie in Fig. 2 dargestellt, aus dem Steuergerät 1 ausgebaut werden. Das Steuergerätegehäuse dient dann nur als Steckadapter. An Stelle des Schaltungsteils 2 wird eine Leiterplatte 20 in das Gehäuse eingesetzt, welche die Steckerteile 10,12 des Steuergerätes über Leiterbahnen mit einem Kabelbaum 15 verbindet. Der Kabelbaum 15 wird aus dem Steuergerät herausgeführt und im Fahrzeuginnenraum mit dem ersten Schaltungsteil 2 verbunden, das wiederum über eine Vielzahl von Leitungsverbindungen 16 mit dem zweiten Schaltungsteil 3 verbunden wird. Die elektronische Schaltung des zweiten Schaltungsteils 3 ist über einen weiteren Kabelbaum 17 mit einem elektronischen Rechner 4 verbunden. Nachteilig ist, daß die ganze Anordnung extrem aufwendig zu handhaben ist. Nach einer Abtrennung des zweiten Schaltungsteils 3 kann das Steuergerät 1 als Seriengerät nicht weiterbenutzt werden. Dies ist erst nach einem Ausbau der Leiterplatte 20 und einem Wiedereinbau des ersten Schaltungsteils 2 in das Steuergerätegehäuse möglich. Aufgrund der großen Anzahl der Verbindungen 16 ist der Aufwand bei der Trennung der elektrischen Verbindungen 16 zwischen dem ersten und dem zweiten Schaltungsteil bei diesem Stand der Technik als besonders nachteilig anzusehen, zumal die Leitungsverbindungen 16 alle einzeln mit den Anschlüssen auf den Schaltungsteilen 2,3 verbunden werden müssen. Darüber hinaus ist die gesamte Anordnung sehr anfällig gegenüber Schüttel- und Temperaturwechselbelastungen.

DE-A-3 917 979 offenbart eine Anordnung gemäß dem Oberbegriff des Anspruchs 1.

### Vorteile der Erfindung

Die erfindungsgemäße Anordnung mit dem Kennzeichen des Anspruchs 1 hat demgegenüber den Vorteil, daß das erste Schaltungsteil zur Anpassung des Steuerprogramms nicht aus dem Steuergerätegehäuse ausgebaut werden muß und das zweite Schaltungsteil innerhalb des Steuergerätegehäuses lösbar mit dem ersten Schaltungsteil verbindbar ist. Dadurch kann das zweite Schaltungsteil vorteilhaft mit nur wenigen einfachen Handgriffen in das Steuergerät eingebaut werden und nach der Parameteranpassung des Steuergeräts ebenso einfach wieder aus dem Steuergerät ausgebaut werden. Das Steuergerät bleibt dann weiterhin als Seriengerät einsetzbar. Die elektrischen Verbindungen zwischen den Schaltungsteilen werden durch auf dem zweiten Schaltungsteil angeordnete federnde Kontaktelemente hergestellt, die lösbar mit auf dem ersten Schaltungsteil angeordneten Kontaktflächen elektrisch verbindbar sind. Dabei macht die Anordnung der Kontaktflächen auf dem ersten Schaltungsteil nur geringfügige Änderungen im Leiterbahnmuster erforderlich. Da die erfindungsgemäße Anordnung eine geringe Bauhöhe aufweist, verkürzen sich vorteilhaft die Signalwege zwischen dem erstem und zweiten Schaltungsteil bei gleichzeitiger Zuverlässigkeit der Verbindung gegenüber Schüttelbelastungen. Darüber hinaus ist die erfindungsgemäße Anordnung sehr viel kompakter und einfacher zu handhaben als die bisher bekannten Lösungen.

Weitere vorteilhafte Weiterbildungen der Erfindung werden durch die in den Unteransprüchen angegebenen Merkmale beschrieben. Besonders vorteilhaft ist es, das erste und das zweite Schaltungsteil im Steuergerät auf Abstand gegenüberliegend anzuordnen und den Abstand durch von dem zweiten Schaltungsteil abstehende, federnde Kontaktelemente zu überbrücken. Die federnden Kontaktelemente werden beim Einbau des zweiten Schaltungsteils unter Vorspannung gegen die zugeordneten Kontaktflächen des ersten Schaltungsteils angedrückt, wodurch auf einfache Weise eine große Anzahl wieder lösbarer elektrischer Verbindungen gleichzeitig herstellbar ist.

Besonders vorteilhaft ist die Verwendung von federnden Kontaktelementen, die ein Drahtknäuel umfassen und in einer auf dem zweiten Schaltungsteil befindlichen Halterung mit Axialspiel federnd einspannbar sind. Durch die Verwendung der Drahtknäuel ist auch bei extremen Schüttelbelastungen oder Temperaturwechselbelastungen, wie sie z.B. im Motorraum eines Kfz auftreten können, eine hohe Zuverlässigkeit der elektrischen Verbindungen sichergestellt, da aus der zufälligen Wickelstruktur der Drähte innerhalb des Drahtknäuels ein quasi resonanzfreies Federelement resultiert.

Vorteilhaft ist es, den Abstand zwischen den einander zugewandten Flächen der beiden Schaltungsteile kleiner als 10 mm auszuführen, da dann eine besonders kompakte Bauform entsteht, die auch in sehr kleinen Steuergerätegehäusen eingesetzt werden kann.

Der Einbau des zweiten Schaltungsteils wird dadurch erleichtert, daß das erste Schaltungsteil auf das Deckelteil des Steuergerätegehäuses aufgebracht wird und das zweite Schaltungsteil über Abstandshalter an dem ersten Schaltungsteil lösbar befestigt wird. Vorteilhaft dienen die Abstandshalter der mechanischen Befestigung des zweiten Schaltungsteils und gleichzeitig der Justage und Ausrichtung der,Kontaktelemente in bezug auf die Kontaktflächen des ersten Schaltungsteils. Das Bodenteil des Steuergerätegehäuses kann einfach an die unterschiedliche Bauhöhe des Steuergerätes mit und ohne zweites Schaltungsteil angepaßt werden. Vorteilhaft ist es, das zweite Schaltungsteil über mit dem ersten Schaltungsteil verschraubbare Abstandshalter an dem ersten Schaltungsteil anzuordnen.

Die Bauhöhe der Anordnung läßt sich durch die Verwendung einer Hybridschaltung für das zweite Schaltungsteil weiter verkleinern, so daß die Anordnung auch in sehr kleinen Steuergerätegehäusen eingesetzt werden kann.

### Zeichnung

Ein Ausführungsbeispiel der Erfindung ist in der Zeichnung dargestellt und wird in der nachfolgenden Beschreibung näher erläutert. Es zeigt
Fig. 1 ein im Stand der Technik bekanntes Steuergerät,
Fig. 2 eine Anordnung mit einem ersten, einem Steuergerät zugeordneten Schaltungsteil und einem damit verbundenen zweiten Schaltungsteil nach dem Stand der Technik,
Fig. 3 die erfindungsgemäße Anordnung mit einem ersten und einem zweiten innerhalb eines Steuergerätes angeordneten Schaltungsteil,
Fig. 4 einen vergrößerten Ausschnitt aus Fig. 2 mit zwei federnden Kontaktelementen.

### Beschreibung eines Ausführungsbeispiels

Fig. 3 zeigt ein Ausführungsbeispiel der erfindungsgemäßen Anschlußanordnung mit einem Steuergerät 1, dessen Gehäuse aus einem Bodenteil 8 und einem damit verbindbaren Deckelteil 7 besteht. Das Gehäuse des Steuergerätes 1 ist im Motorraum eines Kraftfahrzeugs an einem Trägerteil 5 über nicht gezeigte Schrauben befestigt. Das Deckelteil 7 weist eine ebene Fläche auf, auf der ein erstes Schaltungsteil 2 angeordnet ist. Auf dem Schaltungsteil 2 ist eine elektronische Steuerschaltung zur Motorsteuerung des Kraftfahrzeugs angeordnet. In dem hier gezeigten Ausführungsbeipiel ist das zweite Schaltungsteil 2 eine Hybridschaltung, die auf das Deckelteil 7 aufgeklebt ist. Wie in Fig. 3 dargestellt, ist das Schaltungsteil 2 über Bonddrähte mit einem ersten Stekkerteil 10 elektrisch verbunden, das über einen Kabelbaum 11 an den Motor angeschlossen ist. Außerdem ist ein mit dem Schaltungsteil 2 verbundenes zweites Steckerteil 12 vorgesehen, das über einen Kabelbaum 13 mit dem Fahrzeuginneren verbunden ist. Über das Steckerteil 12 werden der Steuerschaltungs die zur Motorsteuerung benötigten technischen Daten, wie z.B. Daten über die Fahrzeuggeschwindigkeit, übermittelt. Das Schaltungsteil 2 weist an einem Rand ein Raster von Kontaktflächen 31 auf, die mit Leiterbahnen des Schaltungsteils verbunden sind und als Kontaktvorrichtung für den elektrischen Anschluß eines zweiten Schaltungsteils dienen sind.

Um das in der elektronischen Schaltung des Schaltungsteils 2 enthaltene Steuerprogramm optimal an den im Betrieb befindlichen Motor anzupassen, wird folgendermaßen verfahren. Das Steuergerät wird vom Träger 5 abgelöst und das Deckelteil 7 wird vom Bodenteil 8 entfernt. Anschließend wird ein zweites Schaltungsteil 3, ein sogenannter Emulator-Tast-Kopf, in das Steuergerät 1 eingebaut. Die elektronische Schaltung des zweiten Schaltungsteil 3 bildet eine Schnittstelle zu einem elektronischen Rechner (PC) im Fahrzeuginnenraum und ist über einen Kabelbaum 17 mit dem Rechner 4 verbunden ist. Über den PC 4 und den daran angeschlossenen Emulator-Tast-Kopf 3 können die Parameter der Steuerschaltung des ersten Schaltungsteils 2 vom Fahrzeuginnenraum aus an den laufenden Motor angepaßt werden. Hierzu müssen etwa hundert einzelne Kontakte zwischen den Leiterbahnen des zweiten Schaltungsteils 3 und den Kontaktflächen 31 des ersten Schaltungsteils 2 hergestellt werden. Auf dem zweiten Schaltungsteil 3 sind zu diesem Zweck federnde Kontaktelemente 30 vorgesehen, die in einem zu den Kontaktflächen 31 korrespondierenden Raster angeordnet sind. Die Kontaktelemente 30 weisen jeweils ein Drahtknäuel auf, das in einer Halterung 32 mit Axialspiel federnd einspannbar ist. Als Halterung 32 kann z.B. ein quaderförmiger Kunststoffträger vorgesehen sein, der an einer Seite des zweiten Schaltungsteils 3 senkrecht von diesem absteht. Fig. 4 zeigt einen Ausschnitt aus einem möglichen Ausführungsbeispiel des Kunststoffträgers 32 mit zwei dargestellten Kontaktelementen. In dem Kunststoffträger 32 sind Bohrungen eingebracht, die von der dem Schaltungsteil 3 zugewandten Seite bis zu der von dem Schaltungsteil 3 abgewandten Seite durch den Träger 32 durchgeführt sind und in denen jeweils ein Drahtknäuel 30 mit Axialspiel federnd einspannbar angeordnet ist. Jedes Drahtknäuel 30 ist an der dem Schaltungsteil 3 zugewandten Seite mit einer Leiterbahn 33 verbunden und an der dem Schaltungsteil 2 zugewandten Seite mit einem Kontaktstößel 34 versehen. Beim Einbau des zweiten Schaltungsteils 3 in das Steuergerät 1 werden die Kontaktflächen 31 des ersten Schaltungsteils 2 gegen die in den Bohrungen beweglichen Kontaktstößel 34 gedrückt. Dadurch werden die Drahtknäuel 33 in den Bohrungen des Trägers 32 zwischen den Leiterbahnen 33 und den Stößeln 34 federnd eingespannt. Durch die zufällige Wicklung des Drahtes in den Knäuel 30 wird erreicht, daß die Kontaktstößel 34 unabhängig von in einer bestimmten Richtung wirkenden Schüttel- oder Temperaturbelastungen einen gleichmäßigen Druck auf die Kontaktflächen 31 ausüben. Wie in Fig. 3 gezeigt, wird das zweite Schaltungsteil 3 parallel zu dem ersten Schaltungsteil 2 und diesem auf Abstand gegenüberliegend in das Steuergerät 1 eingebaut. Der Abstand wird durch an dem zweiten Schaltungsteil befestigte bolzenartige Abstandshalter 35 und den Kunststoffträger 32 überbrückt. Die Abstandshalter 35 stehen senkrecht von dem zweiten Schaltungsteil ab und dienen zur mechanischen Befestigung des zweiten Schaltungsteils 3 und gleichzeitig zur Führung und Ausrichtung der Kontaktelemente 30, so daß beim Zusammenbau die Stößel 34 der Kontaktelemente 30 die einzelnen Kontaktflächen 31, wie in Fig. 4 dargestellt, mittig kontaktieren. Die von dem zweiten Schaltungsteil 3 abweisenden Enden der vier vorgesehenen Abstandshalter 35 sind mit dem ersten Schaltungsteil 2 verschraubbar. Die elektrischen Leitungsverbindungen 17 des zweiten Schaltungsteils 3 zum PC 4 werden durch eine verschließbare Öffnung aus dem Deckelteil 7 des Steuergerätes herausgeführt und in die Fahrzeugkabine geleitet. Die in Fig. 3 gezeigte Anordnung ermöglicht eine äußerst geringe Bauhöhe, die auch in kleinen Steuergerätegehäusen einsetzbar ist. Der Abstand der einander zugewandten Flächen von erstem und zweiten Schaltungsteil beträgt in dem hier gezeigten Beispiel nur 8 mm. Falls erforderlich kann bei eingebautem zweiten Schaltungsteil 3 das Deckelteil 7 auf ein anderers Bodenteil 8 aufgesetzt werden, um das Gehäuse an die Gesamtbauhöhe der sich auf Abstand gegenüberliegenden Schaltungsteile anzupassen.

## Patentansprüche

1. Anordnung zum elektrischen Verbinden, mit einem ersten und zweiten Schaltungsteil (2, 3),
- wobei das erste Schaltungsteil (2) einem Steuergerät (1) zugeordnet ist,
- wobei das zweite Schaltungsteil (3) mit einem außerhalb des Steuergeräts (1) befindlichen Rechner (4) verbunden ist,
- wobei das erste Schaltungsteil (2) eine Anzahl von Kontaktflächen (31) aufweist,
- wobei auf dem zweiten Schaltungsteil (3) eine entsprechende Anzahl von lösbar mit den Kontaktflächen (31) des ersten Schaltungsteils (2) elektrisch verbindbaren federnden Kontaktelementen (30) angeordnet ist,
**dadurch gekennzeichnet, dass**
- das zweite Schaltungsteil (3) innerhalb eines Steuergerätegehäuses (7,8) anordbar ist,
- und dass das erste Schaltungsteil (2) innerhalb des Gehäuses (7,8) des Steuergerätes angeordnet ist.

2. Anordnung nach Anspruch 1, **dadurch gekennzeichnet, daß** das erste Schaltungsteil (2) und das zweite Schaltungsteil (3) im Steuergerätegehäuse (7,8) auf Abstand gegenüberliegend angeordnet sind, wobei der Abstand durch von dem zweiten Schaltungsteil (3) abstehende, federnde Kontaktelemente (30) überbrückt wird.

3. Anordnung nach Anspruch 2, **dadurch gekennzeichnet, daß** die federnden Kontaktelemente (30) jeweils ein Drahtknäuel aufweisen, das in einer auf dem zweiten Schaltungsteil befindlichen Halterung (32) mit Axialspiel federnd einspannbar ist.

4. Anordnung nach Anspruch 2, **dadurch gekennzeichnet, daß** der Abstand zwischen den einander zugewandten Flächen des ersten Schaltungsteils (2) und des zweiten Schaltungsteils (3) kleiner als 10 mm ist.

5. Anordnung nach einem der Ansprüche 2 bis 4, **dadurch gekennzeichnet, daß** das Steuergerätegehäuse aus einem mit einem Deckelteil (7) verschließbaren Bodenteil (8) besteht und daß das erste Schaltungsteil (2) unmittelbar an dem Deckelteil (7) befestigt ist und das zweite Schaltungsteil (3) über Abstandshalter (35) lösbar an dem ersten Schaltungsteil (2) befestigt ist.

6. Anordnung nach Anspruch 5, **dadurch gekennzeichnet, daß** die Abstandshalter (35) mit dem ersten Schaltungsteil (2) verschraubbar sind.

7. Anordnung nach einem der vorstehenden Ansprüche, **dadurch gekennzeichnet, daß** das zweite Schaltungsteil (3) eine Hybridschaltung umfaßt.

## Claims

1. Electrical connection arrangement, having first and second circuit parts (2, 3),
- the first circuit part (2) being assigned to a controller (1),
- the second circuit part (3) being connected to a computer (4) which is located outside the controller (1),
- the first circuit part (2) having a number of contact faces (31),
- a corresponding number of sprung contact elements (30) which can be electrically connected in a detachable fashion to the contact faces (31) of the first circuit part (2) being arranged on the second circuit part (3),
**characterized in that**
- the second circuit part (3) can be arranged within a controller housing (7, 8),
- and **in that** the first circuit part (2) is arranged within the housing (7, 8) of the controller.

2. Arrangement according to Claim 1, **characterized in that** the first circuit part (2) and the second circuit part (3) are arranged spaced apart opposite one another in the controller housing (7, 8), the distance being spanned by sprung contact elements (30) which protrude from the second circuit part (3).

3. Arrangement according to Claim 2, **characterized in that** the sprung contact elements (30) each have a wire clew which can be clamped in a sprung fashion with axial play into a mount (32) located on the second circuit part.

4. Arrangement according to Claim 2, **characterized in that** the distance between the faces of the first circuit part (2) and of the second circuit part (3) which are turned to face one another is less than 10 mm.

5. Arrangement according to one of Claims 2 to 4, **characterized in that** the controller housing is composed of a base part (8) which can be closed off with a lid part (7), and **in that** the first circuit part (2) is attached directly to the lid part (7), and the second circuit part (3) is detachably attached to the first circuit part (2) by means of spacers (35).

6. Arrangement according to Claim 5, **characterized in that** the spacers (35) can be screwed to the first circuit part (2) .

7. Arrangement according to one of the preceding claims, **characterized in that** the second circuit part (3) comprises a hybrid circuit.

## Revendications

1. Dispositif de connexion électrique (9) comportant un premier et un deuxième circuit (2, 3), dans lequel
- le premier circuit (2) est associé à un appareil de commande (1),
- le deuxième circuit (3) est raccordé à un ordinateur (4) situé en-dehors de l'appareil de commande (1),
- le premier circuit (2) présente un certain nombre de surfaces de contact (31), et
- le deuxième circuit (3) comporte un nombre correspondant d'éléments de contact (30) élastiques raccordés électriquement, de façon amovible, aux surfaces de contact (31) du premier circuit (2),
**caractérisé en ce que**
- le deuxième circuit (3) peut être disposé à l'intérieur d'un boîtier de l'appareil de commande (7, 8),
- et le premier circuit (2) est disposé à l'intérieur du boîtier (7, 8) de l'appareil de commande.

2. Dispositif selon la revendication 1,
**caractérisé en ce que**
le premier circuit (2) et le deuxième circuit (3) sont disposés face à face à une certaine distance l'un de l'autre dans le boîtier de l'appareil de commande (7, 8), la distance étant comblée par des éléments de contact (30) élastiques situés à l'écart du deuxième circuit (3).

3. Dispositif selon la revendication 2,
**caractérisé en ce que**
les éléments de contact (30) élastiques présentent chacun une pelote de fil pouvant être placée de façon élastique, avec un jeu axial, dans un support (32) situé sur le deuxième circuit.

4. Dispositif selon la revendication 2,
**caractérisé en ce que**
la distance entre les surfaces, tournées l'une vers l'autre, du premier circuit (2) et du deuxième circuit (3), est inférieure à 10 mm.

5. Dispositif selon l'une des revendications 2 à 4,
**caractérisé en ce que**
le boîtier de l'appareil de commande se compose d'une partie inférieure (8) pouvant être fermée par un élément de couvercle (7), le premier circuit (2) est fixé directement à l'élément de couvercle (7) et le deuxième circuit (3) est fixé de façon amovible au premier circuit (2) par l'intermédiaire d'entretoises (35).

6. Dispositif selon la revendication 5,
**caractérisé en ce que**
les entretoises (35) peuvent être vissées au premier circuit (2).

7. Dispositif selon l'une des revendications précédentes,
**caractérisé en ce que**
le deuxième circuit (3) comprend un circuit hybride.
